# EUROPÄISCHE PATENTANMELDUNG

(11) **EP 1 535 861 A1**
(43) Veröffentlichungstag der Anmeldung: **01.06.2005**
(21) Anmeldenummer: 03027282.7
(22) Anmeldetag: 28.11.2003
(51) Int. Cl.: B65D 85/10, B65D 5/42

(54) **Umhüllung für eine Zigarettenschachtel**

(71) Anmelder: Heike, Katharina, 81479 München (DE); DJG - Dr. Jung Gruppe GmbH, 82152 Planegg (DE)
(72) Erfinder: Heike, Katharina, 81479 München (DE)
(74) Vertreter: Tetzner, Michael, Dipl.-Ing.

(57) **Zusammenfassung**

Die Erfindung betrifft eine Umhüllung (1) für eine Zigarettenschachtel (2), die derart ausgestaltet ist, dass die Zigarettenschachtel mit ihrem untern Ende in die Umhüllung einschiebbar ist, wobei die Innenabmessungen von Breite (B_{U}) und Tiefe (T_{U}) der Umhüllung geringfügig größer sind als die Außenabmessungen von Breite (B_{Z}) und Tiefe (T_{Z}) der Zigarettenschachtel und wobei die Höhe (H_{U}) der Umhüllung geringer ist als die Höhe (H_{Z}) der Zigarettenschachtel.

## Beschreibung

Die Erfindung betrifft eine Umhüllung für eine Zigarettenschachtel.

Zigarettenschachteln sind im Allgemeinen mit einer Zellophanfolie umhüllt, die vor dem Öffnen entfernt. Außerdem sind Zigarettenschachteln üblicherweise mit dem Logo der Zigarettenfirma und weiteren Hinweisen bedruckt.

Der Erfindung liegt nun die Aufgabe zugrunde, eine Umhüllung für eine Zigarettenschachtel anzugeben, die eine Individualisierung der Zigarettenschachtel ermöglicht.

Erfindungsgemäß wird diese Aufgabe durch die Merkmale des Anspruches 1 gelöst.

Die Umhüllung für eine Zigarettenschachtel ist derart ausgestaltet, dass die Zigarettenschachtel mit ihrem unteren Ende in die Umhüllung einschiebbar ist, wobei die Innenabmessungen von Breite und Tiefe der Umhüllung geringfügig größer sind als die Außenabmessungen von Breite und Tiefe der Zigarettenschachtel und wobei die Höhe der Umhüllung geringer ist als die Höhe der Zigarettenschachtel.

Weitere Ausgestaltungen der Erfindung sind Gegenstand der Unteransprüche.

Die Umhüllung ist aus einem ebenen, zusammenhängenden Materialzuschnitt faltbar.

Weitere Vorteile und Ausgestaltungen der Erfindung werden im Folgenden anhand der Beschreibung eines Ausführungsbeispieles und der Zeichnung näher erläutert.

### In der Zeichnung zeigen

Fig. 1 eine dreidimensionale Darstellung einer Zigarettenschachtel mit Umhüllung
Fig. 2 einen ebenen Materialzuschnitt, aus dem die Umhüllung faltbar ist.

In Fig. 1 ist eine Umhüllung 1 und eine mit ihrem unteren Ende in die Umhüllung eingeschobene Zigarettenschachtel 2 dargestellt.

Die Innenabmessungen von Breite B_{U} und Tiefe T_{U} der Umhüllung 1 sind geringfügig größer als die Außenabmessungen von Breite B_{Z} und Tiefe T_{Z} der Zigarettenschachtel 2.

Die Höhe H_{U} der Umhüllung ist jedoch geringer als die Höhe H_{Z} der Zigarettenschachtel.

Die Höhe H_{U} der Umhüllung beträgt vorzugsweise 50% der Höhe H_{Z} der Zigarettenschachtel. Auf diese Weise bleibt das obere Ende, insbesondere ein Deckel 21 der Zigarettenschachtel zu Entnahme der Zigaretten frei zugänglich.

Die Umhüllung 1 wird vorzugsweise aus Papier, Karton oder dgl. hergestellt, wenngleich auch anderen Materialien denkbar wären.

Die Herstellung der Umhüllung 1 kann durch Falten eines ebenen, zusammenhängenden Materialzuschnitts (siehe Fig.2) erfolgen.

Die Umhüllung besteht aus zwei Seitenwänden 21, 22, einer Stirnwand 23, einer Rückwand 24 sowie einem Boden 25a-25d. Die Faltkanten sind in Fig. 2 mit gestrichelten Linien dargestellt.

Im dargestellten Ausführungsbeispiel ist die Rückwand 24 höher als die Stirnwand 23 ausgebildet, so dass die Seitenwände 21, 22 eine in der Seitenansicht schrägverlaufende obere Kante aufweisen.

Fig. 2 lässt erkennen, dass eine weitere Seitenwand 21 a vorgesehen ist, wobei die beiden Seitenwände 21 und 21a im zusammengefalteten Zustand überlappen und miteinander verklebt werden. Die einzelnen Bodenelemente 25a-25d werden in geeigneter Weise ineinander gefaltet bzw. gesteckt, um der Zigarettenschachtel 2 ein sicheren Halt nach unten zu bieten.

Die nach außen weisenden Flächen der Seitenwände 21, 22 bzw. der Stirnwand 23 und der Rückwand 24 können bedruckt werden, wobei der Druck zweckmäßigerweise vor dem Falten und insbesondere vor dem Zuschneiden des Materialszuschnitts erfolgen kann. Es ist aber auch denkbar dass die Außenfläche der bereits gefalteten Umhüllung nachträglich gestaltet werden.

Die Höhe der Stirnwand 23 beträgt vorzugsweise zwischen 25 und 40 mm und die Höhe der Rückwand zwischen 30 und 50 mm. Es bieten sich somit genügend Flächen, um die Umhüllung zu gestalten und dadurch die Zigarettenschachtel mit einer solchen Umhüllung zu individualisieren.

## Patentansprüche

1. Umhüllung (1) für eine Zigarettenschachtel (2), **dadurch gekennzeichnet, dass** die Umhüllung derart ausgestaltet ist, dass die Zigarettenschachtel mit ihrem untem Ende in die Umhüllung einschiebbar ist, wobei die Innenabmessungen von Breite (B_{U}) und Tiefe (T_{U}) der Umhüllung (1) geringfügig größer sind als die Außenabmessungen von Breite (B_{Z}) und Tiefe (T_{Z}) der Zigarettenschachtel (2) und wobei die Höhe (H_{U}) der Umhüllung geringer ist als die Höhe (H_{Z}) der Zigarettenschachtel.

2. Umhüllung nach einem oder mehreren der vorhergehenden Ansprüche, **dadurch gekennzeichnet, dass** die Umhüllung (1) zwei Seitenwände (21, 22), eine Stirnwand (23) und eine Rückwand (24) aufweist und aus einem ebenen, zusammenhängenden Materialzuschnitt faltbar ist.

3. Umhüllung nach einem oder mehreren der vorhergehenden Ansprüche, **dadurch gekennzeichnet, dass** die Umhüllung (1) zwei Seitenwände (21, 22) , eine Stirnwand (23) , eine Rückwand (24) sowie einen Boden (25a-25d) aufweist und aus einem ebenen, zusammenhängenden Materialzuschnitt faltbar ist.

4. Umhüllung nach einem oder mehreren der vorhergehenden Ansprüche, **dadurch gekennzeichnet, dass** die Umhüllung (1) aus Papier, Karton oder dgl. besteht.

5. Umhüllung nach einem oder mehreren der vorhergehenden Ansprüche, **dadurch gekennzeichnet, dass** die Umhüllung (1) aus einem undurchsichtigen Material besteht.

6. Umhüllung nach einem oder mehreren der vorhergehenden Ansprüche, **dadurch gekennzeichnet, dass** die Umhüllung (1) bedruckbar ist.

7. Umhüllung nach Anspruch 1, **dadurch gekennzeichnet, dass** die Höhe (H_{U}) der Umhüllung (1) maximal die Hälfte der Höhe (H_{Z}) der Zigarettenschachtel (2), vorzugsweise zwischen 25 mm und 50 mm, beträgt.

8. Umhüllung nach einem oder mehreren der vorhergehenden Ansprüche, **dadurch gekennzeichnet, dass** die Umhüllung (1) zwei Seitenwände (21, 22), eine Stirnwand (23) und eine Rückwand (24) aufweist, wobei die Rückwand (24) höher ist als die Stirnwand (23).

9. Umhüllung nach einem oder mehreren der vorhergehenden Ansprüche, **dadurch gekennzeichnet, dass** die Umhüllung (1) zwei Seitenwände (21, 22), eine Stirnwand (23) und eine Rückwand (24) aufweist, wobei die Höhe der Stirnwand (23) zwischen 25 und 40 mm und die Höhe der Rückwand (24) zwischen 30 und 50 mm Höhe beträgt.
